# EUROPÄISCHE PATENTSCHRIFT

(11) **EP 0 380 756 B1**
(45) Veröffentlichungstag und Bekanntmachung des Hinweises auf die Patenterteilung: **08.09.1993**
(21) Anmeldenummer: 89119210.6
(22) Anmeldetag: 17.10.1989
(51) Int. Cl.: E05C 17/20, F16N 1/00

(54) **Türfeststeller für Kraftwagentüren**
Motor vehicle door check
Arrêt de porte de véhicule automobile

(30) Priorität: 30.01.1989 DE 3902645
(43) Veröffentlichungstag der Anmeldung: 08.08.1990
(73) Patentinhaber: ED. Scharwächter GmbH & Co.KG., D-42855 Remscheid (DE)
(72) Erfinder: Tölle, Karl-Heinz, D-5600 Wuppertal (DE); Steckel, Willi, D-5630 Remscheid (DE)
(74) Vertreter: Schön, Theodor, Patent- und Zivilingenieur

(56) Entgegenhaltungen:
- EP-A- 0 338 888
- FR-A- 2 324 845

## Beschreibung

Die Erfindung sich einen Türfeststeller für Kraftwagentüren, bestehend aus einer am einen Türanordnungsteil, Tür oder Türsäule gelagerten Türhaltestange und einem am anderen Türanordnungsteil befestigten, aus einem zu einem U-förmigen Gehäuse verformten Blechzuschnitt gebildeten Halter, in welchem eine Drehstabfeder über einen Schaftteil und einen Widerlagerarm abgestützt ist und in welchem ferner eine Widerlagerrolle um eine feststehende Achse drehbar gelagert ist und bei dem auf dem freien Belastungsarm der Drehstabfeder eine Belastungsrolle gelagert ist, und bei dem schließlich die beiden Rollen mit den einander gegenüberliegenden Schmalseiten der durch einen Flachmaterialzuschnitt gebildeten Türhaltestange zusammenwirken.

Bei bekannten Türfeststellern dieser Bauart sind die Widerlagerrolle und die Belastungsrolle jeweils unter Verwendung einer dünnen Schicht eines Dauerschmiermittels zum einen auf der festen Achse im Haltergehäuse und zum anderen auf dem Belastungsarm der Drehstabfeder gelagert. Unter dem Einfluß von Umweltbedingungen, insbesondere aber durch Staub und Kondenswasserniederschlag, aber auch unter den Auswirkungen eines langzeitigen Betriebes vor allem infolge der Tatsache, daß die Rollen häufig nur eine Teilumdrehung ausführen und dabei auch noch an ständig wiederkehrenden Stellen ihres Lagerumfanges mit sehr hohen aus dem Durchgang der Halterasten der Türhaltestange resultierenden Belastungen beaufschlagt werden ergibt sich bei einer solchen Lagerung und Schmierung das Problem, daß die Rollen bereits vorzeitig zum Festfressen an der jeweiligen Achse neigen. Eine gegenüber ihrer Lagerachse undrehbar oder auch nur schwer drehbar gewordene Rolle führt aber bei Türfeststellern der hier in Rede stehenden Art dazu, daß die Rolle an der ihr zugeordneten Schmalseite der Türhaltestange entlangschleift, woraus eine gerade bei Türfeststellern, wegen der durch den Türkörper bewirkten Resonanzwirkung, besonders laute und daher höchst unerwünschte Geräuschbildung resultiert. Der Anwendung einer wartungsfreien Lagerung über Buchsen oder Hülsen aus wartungsfreiem Lagermaterial steht ebenfalls das Problem einer an der gleichen Stelle des Lagerumfanges wiederkehrenden örtlichen Höchstbelastung des Lagers bei häufig nur Teildrehungen ausführender Rolle und in vielen Fällen auch die Kostenfrage entgegen.

Der Erfindung liegt daher die Aufgabe zugrunde einen Türfeststeller der eingangs bezeichneten Bauart dahingehend zu verbessern, daß bei Verwendung einfach gestalteter und leicht zu montierender Mittel eine dauerhafte Geräuschfreiheit und eine leichtgängige Drehbarkeit sowohl der Belastungs- als auch der Widerlagerrolle gewährleistet und jedwede Beschädigungsgefahr sowohl für die Rollen als auch die diesen benachbarten bzw. mit diesen zusammenwirkenden Teile des Türfeststellers ausgeschlossen ist.

Diese Aufgabe wird erfindungsgemäß im wesentlichen dadurch gelöst, daß den beiden Rollen (Widerlagerrolle und Belastungsrolle) jeweils im Bereich ihrer beiden Stirnseiten angeordnete, nach außen abgedichtete Schmiermitteldepots zugeordnet sind. Dadurch wird bei nur geringem Herstellungs-und Montageaufwand eine dauerhafte Schmierung der Rollen und damit deren dauernde leichtgängige Drehbarkeitkeit sicher gestellt, so daß ein Festfressen der Rolle auf ihrer Lagerachse und damit ein zur einer Geräuschbildung im Türfeststeller führendes Schleifen der Rolle an der ihr zugeordneten Schmalseite der Türhaltestange ausgeschlossen ist.

Eine sichere und dauerhafte, insbesondere auch gegen die Erhitzung beim Einbrennlackieren der Karosserie weitgehendst unempfindliche Unterbringung der Schmiermitteldepots und gleichzeitig ein Schutz gegen Beschädigungen wird vorzugsweise dadurch erreicht, daß die Schmiermitteldepots in auf die Stirnseiten der Rollen aufgesetzten und mindestens bereichsweise zu den Stirnflächen der Rollen imn einem Abstand gehaltenen sowie mit Dichtlippen versehenen Kappen untergebracht sind.

Eine besonders einfache Ausbildung und Montierbarkeit der die Schmiermitteldepots aufnehmenden Kappen wird nach einer bevorzugten Ausgestaltungsform dadurch erreicht, daß die die Schmiermitteldepots umgrenzenden Kappen im wesentlichen topfförmig ausgebildet und mittels einer Klemmbefestigung in deren Stirnseitenbereich an den Rollen gehalten sowie mit an der Lagerachse der Rolle anliegenden Dichtlippen versehen sind.

In weiterer Ausgestaltung der Erfindung ist hierzu im Einzelnen noch vorgeshen, daß am Innenumfangsbereich der Umfangswandungen der Kappen zur Rollenmitte hin gerichtete umlaufende Randwülste vorgesehen sind, denen entsprechende umlaufende und im Querschnitt unsymertrisch V-förmige Aufnahmenuten an axialen Vorsprüngen der Rollen zugeordnet sind, wobei die Randwülste der Kappen und die Aufnahmenuten jeweils von außen nach innen geneigte, zur Rollenmitte hin abfallende Stützschultern aufweisen.

In bevorzugter Weise werden die die Schmiermitteldepots aufnehmenden Kappen aus einem begrenzt elastischen Kunststoffmaterial hergestellt und auf die axialen Vorsprünge der Rollen aufgeklipst, wozu eine zweckmäßige Ausgestaltung darin geshen wird, daß die Randwülste der Kappen mit unsymetrisch spitzwinkelig zu den Stützschultern angeordneten Aufgleitflächen versehen sind, z. B. derart, daß der Neigungswinkel (60°) der Stützschulterflächen zur Vertikalen größer ist als der Neigungswinkel (30°) der Aufgleitflächen (30°) und daß in Verbindung damit die Stirnflächen der axialen Vorsprünge der Rollen in dem den Aufnahmennuten benachbarten Bereich mit einer zu den Aufgleitflächen der Randwülste der Kappen gleichsinnig gerichteten Schrägfläche ausgestattet sind, deren Neigung zur Vertikalen gleichgroß ist wie die Neigung der Aufgleitflächen der Randwülste der Kappen.

Zur möglichst großen und dauerhaft formstabilen Ausbildung des von den Kappen umgrenzten Schmiermitteldepots ist weiterhin vorgesehen, daß die Stützstege in Rollenumfangsrichtung in Abständen zueinander und bezüglich der Rollenachse zueinander symetrisch angeordnet und daß ferner die an der jeweiligen Lagerachse anliegenden Dichtlippen von den Stützstegen ausgehend freitragend gestaltet sind. Die Stützstege dienen einmal der Stabilisierung des zur Unterbringung des Schmiermitteldepots benötigten Hohlraumes und zum Anderen gleichzeitig auch zur Aufrechterhaltung derjenigen Vorspannung der Kappen, die zur langzeitigen sicheren Klemmhalterung an den axial gerichteten Vorsprüngen der Rollen erforderlich ist. Dabei sind ferner, insbesondere um mechanische Beschädigungen der Kappen zu vermeiden, die Stirnseiten der Kappen als außenseitig zur Rollenachse hin ansteigende Schrägflächen ausgebilde, wobei die Steigung dieser Schrägflächen zweckmäßigerweise etwa gleichgroß ist wie die Höhe der Stützstege. Hierdurch wird zusätzlich auch noch eine besondere Sicherung der Klemmhalterung der Kappen an den Rollen erreicht.

Zum Schutz der Kappen gegen mechanische Beschädigungen, insbesondere ihrer Umfangsflächen ist weiterhin vorgeshen, daß beide Rollen beiderseits ihrer der Türhaltestange zugeordneten Lauffläche radial gerichtete Führungsringe aufweisen und daß die Höhe wenigstens eines dieser Führungsringe, mindestens der Widerlagerrolle geringfügig größer ist als der Außenumfang der Kappen.

In weiterer Ausgestaltung der Erfindung ist ferner vorgesehen, daß die der Türhaltestange zugeordnete Lauffläche der Belastungsrolle tonnenförmig gewölbt ist.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: eine Seitenansicht eine erfindungsgemäßen Türfeststellers;
- Figur 2: einen Teilshnitt durch die Belastungsrolle eines Türfeststellers nach Figur 1;
- Figur 3: einen Teilschnitt durch die Widerlagerrolle eines Türfeststellers nach Figure 1;
- Figur 4: einen Teilschnitt durch eine weitere Gestaltungsform der Belastungsrolle eines Türfeststellers nach Figur 1;
- Figur 5: einen Schnitt durch eine für die Rollen gemäß Figur 2 bis 4 bestimmten Kappe zur Aufnahme eines Schmiermitteldepots;
- Figur 6: eine Unteransicht der Kappe gemäß Figur 5.

Der in der Figur 1 dargestellte Türfeststeller besteht im Wesentlichen aus einer durch einen Flachmaterialzuschnitt gebildeten und einseitig mit Brems- und Rastausnehmungen 1 versehenen Türhaltestange 2, die in einem in der Zeichnung nicht näher dargestellten Lagerbock an einem der Türanordnungsteile, Tür oder Türholm um eine Achse 3 schwenkbar gelagert ist. Die Türhaltestange 2 weist ferner einen Öffnungsendanschlag 4 für die Tür auf. Die Türhaltestange 2 wirkt mit einem aus einem Blechmaterial geformten Haltergehäuse 5 zusammen, welches am anderen Türanordnungsteil angeschlagen ist und in dem eine Drehstabfeder über ihren Schaft 6 und einen Stützarm 7 abgestützt ist. An ihrem freien Belastungsarm 8 trägt die Drehstabfeder eine auf den Rücken 9 der Türhaltestange 2 wirkende Belastungsrolle 10. Mit der die Brems-bzw. Rastausnehmungen 1 und den Öffnungsendanschlag aufweisenden Schmalseite der Türhaltestange wirkt eine im Haltergehäuse 5 um eine feststehende Achse 11 drehbar gelagerte Widerlagerrolle 12 zusammen. Den beiden Rollen (Belastungsrolle 10 und Widerlagerrolle 12) des Türfeststellers ist jeweils beidseitig ein Schmiermitteldepot zugeordnet, welches jeweils in einer die Stirnseite der Rolle übergreifenden Kappe 13 untergebracht ist. Im gezeigten Ausführungsbeispiel bestehen die Kappen 13 aus einem Kunststoffmaterial und sind klemmend an an den Stirnseiten der Rollen 10 bzw. 12 ausgebildeten axialen Vorsprüngen 14 befestigt. Im Bereich ihrer Stirnseiten weisen die Rollen 10 und 12 im Übergang zu den axialen Vorsprüngen 14 unsymetrisch V-förmig geformte umlaufende Umfangsnuten 15 auf, deren außenliegende Nutenfläche 16 eine Stützschulter bildet und unter einem Winkel von etwa 60° zur Vertikal angestellt ist. Die Kappen 13 sind im wesentlichen topfförmig ausgebildet und weisen an ihren Umfangswandungen 17 nach innen zur Rollenachse 18 hin zeigende umlaufende Randwülste 19 auf, die ihrerseits jeweils eine unter einem Winkel von etwa 60° zur Vertikalen angestellte Stützschultern 23 bildende Stützflächen aufweisen. Im Anschluß an die Stützschultern 20 weisen die Randwülste 19 gegensinnig geneigte, zur Vertikalen unter einem Winkel von etwa 30° angestellte Aufgleitflächen 21 auf, denen entsprechende Aufgleitflächen 22 an den Stirnseiten 23 der axial gerichteten Vorsprünge 14 der Rollen 10 bzw. 12 zugeordnet sind. Über die Stützschultern 16/20 sind die aufklipsbaren Kappen 13 an den axialen Vorsprüngen 14 sowohl in radialer Richtung als auch in axialer Richtung jeweils unter Vorspannung gehalten. Die Kappen 13 weisen im radialen Abstand zur Lagerbohrung 24 der Rollen 10 bzw. 12 angeordnete Stützstege 25 auf, die an den Stirnseiten 23 der axialen Vorsprünge 14 anliegen und zum einen eine Stabilisierung des zu Unterbringung des Schmiermitteldepots erforderlichen Hohlraumes 26 und zum Anderen die Aufrechterhaltung der radial und axial gerichteten Vorspannung, mit welcher die Stützschultern 20 der Kappen 13 an den Stützschultern 16 der axial gerichteten Vorsprünge 14 anliegen, dienen. Die Stützstege 25 sind in Umfangsrichtung der Rollen 10 bzw. 12 mit einem Abstand 27 zueinander und in Bezug auf die Lagerachse der Rollen 10 bzw. 12 zueinander symetrisch angeordnet. Zur jeweiligen Lagerachse der Rollen 10 bzw. 12 hin ist das Schmiermitteldepot jeweils durch radial gerichtete Dichtlippen 28 abgedichtet, wobei die Dichtlippen 28 ausgehend von den Stützstegen 25 zur Lagerachse hin umlaufend und freitragend gestaltet sind. Wie insbesondere aus der Darstellung der Figur 3 ersichtlich weist die Widerlagerrolle 12 eine tonnenförmig gewölbte Lauffläche 29 auf, während die in der Figur 2 dargestellte Belastungsrolle 10 eine zylindrische Lauffläche 30 besitzt. Bei den in den Figuren 2 und 3 dargestellten Ausführungsbeispielen sind die Stirnseiten 23 der axial gerichteten Vorsprünge 14 der Rollen mit einer an eine senkrecht zur Rollenachse 18 gerichtete Fläche 31 anschließenden schwach geneigten Fläche 32 versehen. Die Kappen 13 an ihren Stirnseiten an eine zentrale, senkrecht zur Rollenchse 18 gerichtete Fläche anschließend zum Rollenumfang hin geneigt angeordnete Flächen 35 auf. Bei dem in der Figur 4 dargestellten Ausführungsbeispiel hingegen sind die Stirnflächen 23 der Rollen 10 bzw. 12 glattflächig und senkrecht zur Rollenachse 18 gestaltet ausgebildet. Aus der Darstellung der Figur 2 ist schließlich noch ersichtlich, daß die die Lauffläche 30 der Belastungsrolle 10 begrenzenden umlaufenden Leisten 33 so hoch ausgebildet sind, daß sie die Außenumfangsfläche der Umfangswandungen 17 der Kappen 13 überragen.

## Patentansprüche

1. Türfeststeller für Kraftwagentüren, bestehend aus einer am einen Türanordnungsteil, Tür oder Türsäule gelagerten Türhaltestange (2) und einem am anderen Türanordnungsteil befestigten, aus einem zu einem U-förmigen Gehäuse verformten Blechzuschnitt gebildeten Halter (5), in welchem eine Drehstabfeder über einen Schaftteil (6) und einen Widerlagerarm (7) abgestützt ist und in welchem ferner eine Widerlagerrolle (12) um eine feststehende Achse (11) drehbar gelagert ist und bei dem auf dem freien Belastungsarm (8) der Drehstabfeder eine Belastungsrolle (10) gelagert ist, und bei dem schließlich die beiden Rollen (10, 12) mit den einander gegenüberliegenden Schmalseiten einer durch einen Flachmaterialzuschnitt gebildeten Türhaltestange (2) zusammenwirken, dadurch gekennzeichnet, daß den beiden Rollen (Widerlagerrolle 12 und Belastungsrolle 10) jeweils im Bereich ihrer beiden Stirnseiten (23) angeordnete, nach außen abgedichtete Schmiermitteldepots (26) zugeordnet sind.

2. Türfeststeller nach Anspruch 1, dadurch gekennzeichnet, daß die Schmiermitteldepots (26) vermittels auf die Stirnseiten der Rollen (10 bzw. 12) aufgesetzter und bereichsweise zu deren Strinseiten (23) in einem Abstand gehaltenen, sowie mit Dichtlippen (28) versehener Kappen (13) untergebracht sind.

3. Türfeststeller nach Anspruch 1 und 2, dadurch gekennzeichnet, daß die die Schmiermitteldepots (26) begrenzenden Kappen (13) mit an der Lagerachse der Rolle (10 bzw. 12) anliegenden Dichtlippen (28) versehen sind.

4. Türfeststeller nach Anspruch 1 bis 3, dadurch gekennzeichnet, daß die die Schmiermitteldepots (26) aufnehmenden Kappen (13) im wesentlichen topfförmig ausgebildet und mittels einer Klemmbefestigug an deren Stirnseiten (23) an den Rollen (10 bzw. 12) gehalten sind.

5. Türfeststeller nach Anspruch 1 bis 4, dadurch gekennzeichnet, daß am Innenumfangsbereich der Umfangswandungen (17) der Kappen (13) zur Rollenmitte hin gerichtete umlaufende Randwülste (19) vorgesehen sind, denen entsprechende umlaufende und im Querschnitt unsymertrisch V-förmige Aufnahmenuten (15) an axialen Vorsprüngen (14) der Rollen (10 bzw. 12) zugeordnet sind, wobei die Randwülste (19) der Kappen (13) und die Aufnahmenuten (15) jeweils von außen nach innen geneigte, zur Rollenmitte hin abfallende Stützschultern(16 bzw. 20) aufweisen.

6. Türfeststeller nach Anspruch 1 bis 5, dadurch gekennzeichnet, daß die Kappen (13) über koaxial zur Rollenachse (18) ausgerichtete und im Abstand sowohl zu den Randwülsten (19) als auch zur Lagerbohrung (24) der Rolle (10 bzw. 12) angeordnete Stützstege (25) an den Stirnflächen (23) der axialen Vorsprünge (14) der Rollen (10 bzw.12) abgestützt sind.

7. Türfeststeller nach Anspruch 1 bis 6, dadurch gekennzeichnet, daß die Stützstege (25) in Rollenumfangsrichtung in Abständen (27) zueinander und bezüglich der Rollenachse (18) zueinander symetrisch angeordnet und daß ferner die an der jeweiligen Lagerachse anliegenden Dichtlippen (28) von den Stützstegen (25) ausgehend freitragend gestaltet sind.

8. Türfeststeller nach Anspruch 1 bis 7, dadurch gekennzeichnet, daß die Kappen (13) aus einem Kunststoffmaterial bestehen und auf die Rollen (10 bzw. 12) aufgeklipst sind.

9. Türfeststeller nach Anspruch 1 bis 8, dadurch gekennzeichnet, daß die Randwülste (19) der Kappen (13) mit unsymetrisch spitzwinkelig zu den Stützschultern (20) angeordneten Aufgleitflächen (21) versehen sind, wobei der Neigungswinkel (60°) der Stützschulterflächen (20) zur Vertikalen größer ist als der Neigungswinkel (30°) der Aufgleitflächen (30°).

10. Türfeststeller nach Anspruch 1 bis 9, dadurch gekennzeichnet, daß die Stirnflächen (23) der axialen Vorsprünge (14) der Rollen (10 bzw. 12) in dem den Aufnahmennuten (15) benachbarten Bereich mit einer zu den Aufgleitflächen (21) der Randwülste (19) der Kappen (13) gleichsinnig gerichteten Schrägfläche (16) ausgestattet sind, deren Neigung zur Vertikalen gleichgroß ist wie die Neigung der Aufgleitflächen (21) der Randwülste (19) der Kappen (13).

11. Türfeststeller nach Anspruch 1 bis 10, dadurch gekennzeichnet, daß die Stirnseiten (34) der Kappen (13) außenseitig zur Rollenachse (18) hin ansteigende Schrägflächen bilden, wobei die Steigung dieser Schrägflächen (35) etwa gleichgroß ist wie die Höhe der Stützstege (25).

12. Türfeststeller nach Anspruch 1 bis 11, dadurch gekennzeichnet, daß die der Türhaltestange (2) zugeordnete Lauffläche (29) der Belastungsrolle (12) tonnenförmig gewölbt ist.

13. Türfeststeller nach Anspruch 1 bis 12, dadurch gekennzeichnet, daß beide Rollen (10 bzw. 12) beiderseits ihrer der Türhaltestange (2) zugeordneten Lauffläche (29 bzw. 30) radial gerichtete Führungsringe (33) aufweisen und daß die Höhe wenigstens eines dieser Führungsringe (33), mindestens der Widerlagerrolle (12) geringfügig größer ist als der Außenumfang der Kappen (13).

## Claims

1. A door stay for motor vehicle doors and consisting of a door retaining rod (2) mounted on a door, a door pillar or on a part of a door arrangement and, formed from a sheet metal blank shaped into a U-shaped housing, a holder (5) in which a torsion bar is braced via a shank part (6) and an abutment arm (7) and in which there is, furthermore, an abutment roller (12) mounted to rotate about a fixed axis (11) and in which a biasing roller (10) is mounted on the free loading arm (8) of the torsion spring, and in which finally the two rollers (10, 12) co-operate with the mutually oppositely facing narrow sides of a door retaining rod (2) which is formed by a blank produced from flat material, characterised in that outwardly sealed deposits (26) of lubricant disposed in the region of the two respective ends (23) are associated with the two rollers (abutment roller 12 and biasing roller 10).

2. A door stay according to claim 1, characterised in that the lubricant deposits (26) are accommodated by means of caps (13) provided with sealing lips (28) mounted on the end faces of the rollers (10, 12) and having portions which are maintained at a distance from the end faces (23) thereof.

3. A door stay according to claim 1 and 2, characterised in that the caps (13) defining the lubricant deposits (26) are provided with sealing lips (28) which bear on the mounting spindle of the roller (10, 12).

4. A door stay according to claim 1 to 3, characterised in that the caps (13) accommodating the lubricant deposits (26) are substantially pot-shaped and are fitted on the end faces (23) of the rollers (10, 12) by a clamping arrangement.

5. A door stay according to claim 1 to 4, characterised in that on the inner peripheral zone of the peripheral walls (17) of the caps (13) there are, directed towards the centre of the roller, encircling marginal beads (19) with which corresponding encircling and cross-sectionally asymmetrically V-shaped receiving grooves (15) on axial projections (14) on the rollers (10, 12) are associated, the marginal beads (19) of the caps (13) and the receiving grooves (15) having bracing shoulders (16, 20) which fall away towards the centre of the roller and which are inclined from the outside inwardly.

6. A door stay according to claim 1 to 5, characterised in that the caps (13) are supported on the end faces (23) of the axial projections (14) of the rollers (10, 12) via bracing webs (25) aligned coaxially with the roller axis (18) and disposed at a distance both from the marginal beads (19) and also the bearing bore (24) in the roller (10, 12).

7. A door stay according to claim 1 to 6, characterised in that the bracing webs (23) are, in the peripheral direction of the roller, disposed symmetrically with regard to the roller axis (18) and at distances (27) from one another and in that furthermore the sealing lips (28) which bear on the relevant mounting spindle are formed in such a way as to be unsupported as they extend outwards from the bracing webs (25).

8. A door stay according to claim 1 to 7, characterised in that the caps (13) consist of a synthetic plastics material and are clipped onto the rollers (10, 12).

9. A door stay according to claim 1 to 8, characterised in that the marginal beads (19) on the caps (13) are provided with slide-on surfaces (21) disposed asymmetrically and at an acute angle to the bracing shoulders (20), the angle of inclination (60°) of the bracing shoulder faces (20) in respect of the vertical being greater than the angle of inclination (30°) of the slide-on surfaces (30°).

10. A door stay according to claim 1 to 9, characterised in that the end faces (23) of the axial projections (14) of the rollers (10, 12) are, in the region adjacent the receiving grooves (15), provided with a sloping surface (16) equidirectional in relation to the slide-on surfaces (21) on the marginal beads (19) of the caps (13) and of which the angle of inclination to the vertical is of the same magnitude as the angle of inclination of the slide-on surfaces (21) on the marginal beads (19) of the caps (13).

11. A door stay according to claim 1 to 10, characterised in that the end faces (34) of the caps (13) form on the outside sloping surfaces which rise towards the roller axis (18), the pitch of these sloping surfaces (35) being substantially of equal magnitude to the height of the bracing webs (25).

12. A door stay according to claim 1 to 11, characterised in that the working surface (29) of the biasing roller (12) which is associated with the door retaining rod (2) is convexly curved to a barrel-shape.

13. A door stay according to claim 1 to 12, characterised in that both rollers (10, 12) have on both sides of their working surface (29, 30) which is associated with the door retaining rod (2) radially directed guide rings (33) and in that the height of at least one of these guide rings (33), at least of the abutment roller (12), is slightly greater than the outer periphery of the caps (13).

## Revendications

1. Arrêtoir de porte pour portes de véhicules automobiles, composé s'une barre d'arrêt (2) s'appuyant sur l'une des parties de la porte, savoir la porte elle-même ou le montant de porte, et, d'un support (5) fixé sur l'autre partie de la porte, constitué d'un boîtier en forme de U formé à partir d'un segment de tôle, dans lequel s'appuient la tige (6) et le bras d'appui (7) d'un ressort de torsion et dans lequel est disposé un galet de butée (12) mobile autour d'un axe fixe (11), un galet de charge (10) étant disposé sur le bras de charge (8) libre du ressort de torsion, et, les galets (10) et (12) coopérant avec les côtés étroits se faisant face de la barre d'arrêt (2) constitué d'un segment de matériau plat, *caractérisée en ce que* aux deux galets, savoir le galet de butée (12) et le galet de charge (10) sont associés des réservoirs de lubrifiant (26), étanches vers l'extérieur, disposés dans la zone des faces (23) desdits galets.

2. Arrêtoir de porte selon la revendication 1 *caractérisée en ce que* les réservoirs de lubrifiant (26) sont logés dans des calottes (13), qui sont montées sur les faces (23) des galets (10), (12), dont une zone déterminée est maintenue à une certaine distance desdites faces (23) des galets et qui comportent un rebord d'étanchéité (28).

3. Arrêtoir de porte selon les revendications 1 et 2 *caractérisée en ce que* les rebords d'étanchéité (28) des calottes (13) qui logent les réservoirs de lubrifiant (26) s'appuient sur l'axe de roulement des galets (10), (12).

4. Arrêtoir de porte selon les revendications 1 à 3 *caractérisée en ce que* les calottes (13) logeant les réservoirs de lubrifiant (26) sont bombées en forme de pot et maintenues sur les faces (23) des galets (10), (12) par un moyen de fixation par serrage.

5. Arrêtoir de porte selon les revendications 1 à 4 *caractérisée en ce que* les calottes (13) comportent dans la zone périphérique intérieure de leur paroi (17) un rebord continu (19) orienté vers le centre des galets et coopérant avec une rainure sans fin correspondante (15), dont la section transversale présente une forme de V asymétrique et qui est ménagée dans des saillies axiales (14) des galets (10), (12), le rebord périphérique (19) des calottes (13) et les rainures (15) présentant un épaulement (16), (20) orienté et incliné vers le centre des galets.

6. Arrêtoir de porte selon les revendications 1 à 5 *caractérisée en ce que* les calottes (13) s'appuient sur les faces (23) des saillies axiales (14) des galets (10), (12) par l'intermédiaire de traverses d'appui (25) coaxiales à l'axe (18) de galets et disposées à une certaine distance par rapport tant aux rebords (19) qu'à l'alésage de roulement (24) des galets (10), (12).

7. Arrêtoir de porte selon les revendications 1 à 6 *caractérisée en ce que* les traverses d'appui (25) sont disposées à une certaine distance (27) l'une de l'autre en direction périphérique des galets et symétriquement par rapport à l'axe (18) de ces derniers et *en ce que* les rebords d'étanchéité (28) des calottes (13), qui s'appuient sur l'axe de galet correspondant, sont disposés en porte-à-faux à partir des traverses d'appui (25).

8. Arrêtoir de porte selon les revendications 1 à 7 *caractérisée en ce que* les calottes (13) qui sont en matériau synthétique, sont clipsées sur les galets (10), (12).

9. Arrêtoir de porte selon les revendications 1 à 8 *caractérisée en ce que* le rebord périphérique (19) des calottes (13) comporte une surface de glissement (21) déterminant de façon asymétrique un angle aigu avec l'épaulement d'appui (20), l'angle (60°) déterminé par la surface de l'épaulement (20) et la verticale étant plus grand que celui (30°) déterminé par la surface de glissement (21) et la verticale.

10. Arrêtoir de porte selon les revendications 1 à 9 *caractérisée en ce que* les faces frontales (23) des saillies axiales (14) des galets (10), (12) comportent dans leur zone voisine des rainures continu (15), une surface inclinée (16) dans le même sens que la surface de glissement (21) des rebords (19), l'inclinaison des surfaces (16) sur la verticale étant la même que celle de la surface de glissement (21) des rebords périphériques (19) des calottes (13).

11. Arrêtoir de porte selon les revendications 1 à 10 *caractérisée en ce que* la surface extérieure (34) des calottes (13) comporte une partie inclinée (35) sur l'axe (18) des galets, le recul desdites surfaces inclinées (35) étant sensiblement identique à la hauteur des traverses d'appui (25).

12. Arrêtoir de porte selon les revendications 1 et 11 *caractérisée en ce que* la surface de roulement (29) du galet de butée (12) est bombée en forme de tonnelet.

13. Arrêtoir de porte selon les revendications 1 à 12 *caractérisée en ce que* les galets (12), (10) comportent de part et d'autre de leur surface de roulement (29), (30) pour la barre d'arrêt (2) un rebord annulaire de guidage (33) orienté radialement et *en ce que* la hauteur d'au moins l'un desdits rebords de guidage (33), savoir au moins de celui du galet de charge (10), est telle que le rebord (33) soit légèrement saillant sur la surface périphérique extérieure des calottes (13).
